# EUROPÄISCHE PATENTSCHRIFT

(11) **EP 0 634 531 B1**
(45) Veröffentlichungstag und Bekanntmachung des Hinweises auf die Patenterteilung: **04.03.1998**
(21) Anmeldenummer: 94110334.3
(22) Anmeldetag: 04.07.1994
(51) Int. Cl.: E04B 1/41, E04B 1/76

(54) **Anker zum Verbinden von zwei zueinander parallelen Bauteilen**
Anchor for the joining of two parallel building elements
Ancrage pour la liaison de deux éléments de construction parallèles

(30) Priorität: 16.07.1993 CH 2157/93
(43) Veröffentlichungstag der Anmeldung: 18.01.1995
(73) Patentinhaber: Bachmann, Emil, CH-8610 Uster (CH)
(72) Erfinder: Bachmann, Emil, CH-8610 Uster (CH)
(74) Vertreter: Patentanwälte Schaad, Balass, Menzl & Partner AG

(56) Entgegenhaltungen:
- AU-B- 416 441
- DE-A- 2 619 182
- DE-A- 3 436 491
- DE-U- 8 808 042
- US-A- 4 764 069
- SCHWEIZERISCHE BAUZEITUNG, Bd.85, Nr.36, 7. September 1967, ZüRICH, CH Seite 11 'hofer's econa-schiene'

## Beschreibung

Die Erfindung bezieht sich auf einen Anker der im Oberbegriff des Anspruchs 1 genannten Art.

Derartige Anker dienen zur Fixierung von zwei Bauteilen aneinander, beispielsweise bei einem Schalenmauerwerk zur Fixierung der beiden Mauerwerkschalen, zwischen denen ein Zwischenraum gebildet ist, in welchem in der Regel eine Wärmedämmschicht angeordnet wird.

Infolge von Temperaturänderungen, beispielsweise Erwärmung im Sommer und Abkühlung im Winter, sowie Verformungen, beispielsweise Schwund durch Austrocknen und Quellen durch Feuchtigkeit, unterliegt die äussere Mauerwerkschale, nachfolgend auch Aussenschale genannt, Längenänderungen. Deshalb sollen derartige Anker zur Vermeidung von Biegezug- und Zwängsspannungen, welche zu Rissbildungen führen, nachgiebig sein, um Vertikal- und Horizontalbewegungen parallel zur Wandebene zuzulassen. Hingegen sollen derartige Anker zur Aufnahme von Winddruck und Windsog keine Bewegungen senkrecht zur Wandebene zulassen.

Zu diesem Zweck weist ein aus der DE-A1-41 29 032 bekannter Anker relativ zueinander bewegliche Verankerungsglieder auf, die gegenüberliegend in den beiden Mauerwerkschalen eingedübelt oder eingemauert werden. Die Beweglichkeit wird durch ein speziell ausgebildetes Verbindungsglied erzielt, welches die Verankerungsglieder miteinander verbindet. Dabei sind die Verankerungsglieder zwar drehbar, jedoch unlösbar am Ankerkopf befestigt.

Solche durch die Unlösbarkeit einstückig ausgebildeten Anker lassen sich wegen des Ankerkopfes nur erschwert exakt rechtwinklig zum Mauerwerk einbauen. Auch ist es praktisch unmöglich, solche Anker nachträglich im rechten Winkel zu justieren.

Ferner weisen aus den CH-Patentschriften CH-A-565 908 und CH-A-643 024 bekannte Anker sowie auch andere handelsübliche Draht- und Luftschichtanker die gleiche Problematik auf.

Ein rechtwinkliger Einbau senkrecht zur Wandebene ist jedoch bei allen bekannten Arten von Ankern für die Funktionstüchtigkeit eines Zweischalenmauerwerks unabdingbare Voraussetzung. Beispielsweise würden wahllos schräg nach oben oder unten geneigte oder hingebogene Anker, welche sich gegenseitig sperren, zu Zwängsspannungen führen. Solche Anker sind entweder funktionsuntüchtig oder praktisch wirkungslos. Es entstehen dadurch relativ starre Verbindungen, welche ein zwängsfreies Bewegen der Aussenschale verhindern. Der in den letzten Jahren infolge dickerer Wärmedämmschichten grösser gewählte Abstand zwischen den Mauerwerkschalen erhöht das genannte Problem erheblich. Die Tauglichkeit der heute bekannten Anker bezüglich des vorgesehenen planmässigen Einbaues ist dadurch fraglich.

Ferner behindern unförmige Verbindungsanker das fachgerechte und möglichst kältebrückenfreie Einbringen des Wärmedämmstoffes.

Ein Anker gemäss dem Oberbegriff des Anspruchs 1 ist aus der US-A-4 746 069 bekannt. Bei diesem Anker ist ein erstes Verankerungsglied mit einem einen Führungsschlitz aufweisenden Verbindungsmittel lösbar verbunden. Ein zweites Verankerungsglied ist an seinem rechtwinklig zur Längserstreckung abgewinkelten Ende u-förmig ausgebildet und mit dem freien Schenkel des u-förmigen Teils in den Führungsschlitz des Verbindungsmittels einschiebbar. In Richtung des freien Schenkels sind die beiden Verankerungsglieder relativ zueinander verschiebbar. Nachteilig ist an diesem bekannten Anker, dass seine beiden Verankerungsglieder mit ihren Achsen zueinander versetzt angeordnet sind, also nicht miteinander fluchten. Ferner ist es nachteilig, dass zum Zusammenfügen eine Querbewegung in bezug auf ihre Achserstreckung erforderlich ist. Der Achsversatz und oder ein Schrägeinbau ergibt bei durch Winddruck erzeugten Kräften eine Knickbeanspruchung in der Kraftübertragung auf die Stützmauer. Durch die Knickbeanspruchung können die beanspruchten Teile deformiert werden, so dass der Anker seinen Zweck nicht mehr erfüllen kann.

Der Erfindung liegt deshalb die Aufgabe zugrunde, einen Anker zu schaffen, der keine auf Knick beanspruchten Teile aufweist und der sich exakt rechtwinklig zum Mauerwerk befestigen und justieren lässt. Ferner soll er einen einwandfreien ankerumschliessenden Einbau des Wärmedämmstoffes ermöglichen.

Die gestellte Aufgabe wird erfindungsgemäss durch die im Anspruch 1 angegebenen Merkmale gelöst.

Der erfindungsgemässen Lösung liegt ein zweiteilig ausgebildeter Anker zugrunde, bei welchem vorerst das von seinem Verbindungsmittel gelöste stangenförmige Verankerungsglied in der inneren Mauerwerkschale rechtwinklig verankert und justiert wird und anschliessend nach einem problemlosen Überstülpen des Wärmedämmstoffes die Befestigung des Ankerkopfes - bestehend aus einem Profilkörper und dem zweiten Verankerungsglied - erfolgt.

Durch die Ausbildung des zweiten Verankerungsgliedes als Ankerplatte wird der Kontakt zwischen dieser und dem Profilkörper auf ein Minimum beschränkt, so dass eine möglichst grosse Wärmedämmung zwischen den Verankerungsgliedern erzielt wird. Ferner lassen sich die Verankerungsglieder bei der erfindungsgemässe Ausführung in Achsrichtung zusammenfügen.

Die abhängigen Ansprüche beschreiben bevorzugte Ausführungsformen der Erfindung.

Anhand der Zeichnung wird ein Ausführungsbeispiel der Erfindung näher erläutert. Es zeigen:
- Fig. 1: Einen Anker mit Ankerstange und Ankerplatte als Verankerungsglieder in einer Seitenansicht, teilweise im Schnitt,
- Fig. 2: den Anker nach Fig. 1 in einer Stirnansicht auf die Ankerplatte,
- Fig. 3: den Anker nach Fig. 1 in der Draufsicht, teilweise im Schnitt,
- Fig. 4: einen zwischen den Verankerungsgliedern anzuordnenden Klemmkörper in Stirnansicht und
- Fig. 5: den Klemmkörper nach Fig. 4 in Seitenansicht.

Aus der Stirnansicht nach Fig. 2 ist ersichtlich, dass ein Profilkörper **10** als Führungselement einen Führungsschlitz **12** bzw. ein Langloch aufweist, in welchem eine Ankerplatte **14** als Verankerungsglied in Längsrichtung **16A** zum Führungsschlitz **12** und zu einem Teil auch in Querrichtung **16B** verschiebbar geführt ist.

Aus der Seitenansicht nach Fig. 1 geht hervor, dass am Profilkörper **10** eine Mutter **18** angeschweisst ist, in welche eine Ankerstange **20** bzw. ein Ankerbolzen als Verankerungsglied mittels eines Gewindes **22** eingeschraubt ist. Die verkürzt dargestellte Ankerstange **20** weist an ihrem vom Profilkörper **10** entfernten Ende Befestigungsmittel in Form eines Gewindes **24** auf. Damit kann die Ankerstange **20** im Mauerwerk eingedübelt oder eingemauert werden. Das Gewinde **24** kann beispielsweise auch ein Holzgewinde sein, um die Ankerstange **20** damit in einen für ein solches Gewinde bestimmten, im Mauerwerk eingelassenen Dübel einzuschrauben. Selbstverständlich ist es auch möglich, andersartige Befestigungsmittel vorzusehen, beispielsweise in Form einer Steinschraube. Auch die Befestigung der Ankerstange **20** am Profilkörper **10** kann mit anderen Mitteln als mit einer angeschweissten Mutter erfolgen, jedoch vorzugsweise unter Einhaltung einer relativen Verdrehbarkeit. Die Ankerplatte **14** und der Profilkörper **10** bilden zusammen den Ankerkopf.

Vorzugsweise ist die Länge der Ankerstange **20** derart zu bemessen, dass diese die Wärmedämmschicht durchdringt und der Ankerkopf **10** an die Wärmedämmschicht angrenzt. Damit lässt sich eine Aussparung in der Wärmedämmschicht für den Ankerkopf **10** vermeiden.

Um die Verschiebbarkeit der Ankerplatte **14** in Pfeilrichtungen **16A** im Profilkörper **10** zu verdeutlichen, ist der Profilkörper im Längsschnitt dargestellt, in welchem der Führungsschlitz **12** ersichtlich ist.

Aus der Draufsicht nach Fig. 3 geht hervor, dass der Profilkörper **10** im Querschnitt rechteckig ist. In den Innenraum **26** des Profilkörpers **10** greift die Ankerplatte **14** mit einem als Eingriffselement zum Führungsschlitz **12** dienenden Führungsansatz **28** ein. Dieser ist einstückig an der Ankerplatte **14** angeformt und breiter als der Führungsschlitz **12**. Zur Ausbildung des Führungsansatzes **28** weist die Ankerplatte **14** auf beiden Seiten Einschnitte **30** auf, so dass sie schlüsselartig durch Drehen in den Führungsschlitz **12** eingesetzt werden kann.

Ein zwischen den Einschnitten **30** gebildeter Steg **31** (Fig. 2) ist schmäler als der Führungsschlitz in seiner Breite, so dass die Ankerplatte **14** in eingesetzter Stellung nicht nur in Längsrichtung **16A** zum Führungsschlitz **12**, sondern auch in Querrichtung **16B** relativ zu diesem, also rechtwinklig zur Achse der Verankerungsglieder **14**, **20** verschiebbar ist. Durch die Ausbildung der Schlitze **30** ist die Ankerplatte **14** jedoch im wesentlichen in Achsrichtung zu den Verankerungsgliedern **14**, **20** unverschiebbar.

Ein in den Figuren 4 und 5 dargestellter Klemmkörper **32** wird von einer der beiden offenen Seiten in den Profilkörper **10** eingesetzt, bevor die Ankerplatte **14** mit ihrem Führungsansatz **28** durch den Führungsschlitz **12** eingeführt wird. Beim Einführen der Ankerplatte **14** wird durch ihren Führungsansatz **28** eine Vertiefung **34** in den Klemmkörper **32** geprägt. Beim nachfolgenden schlüsselartigen Drehen der Ankerplatte **14** im Profilkörper **10** wird der Klemmkörper **32** mitgedreht. Er ist derart bemessen, dass er eine leichte Klemmwirkung im Profilkörper **10** ausübt, so dass die Ankerplatte **14** vor dem Einbau des Ankers im Profilkörper **10** gegen Herausfallen gesichert ist.

Der zur besseren Übersicht in den Figuren 1 und 3 nicht dargestellte Klemmkörper **32** besteht vorzugsweise aus einem geschäumten Kunststoff, der auch unter dem Markennamen Styropor bekannt ist. Alternativ zur vorstehend beschriebenen Ausführung ist es auch möglich, den Profilkörper **10** bei eingesetzter Ankerplatte **14** mit einem derartigen Kunststoff auszuschäumen.

Bei einer Verschiebung der Ankerplatte **14** relativ zur Ankerstange **20** in Pfeilrichtungen **16A**, also in Längsrichtung zum Führungsschlitz **12** wird der Klemmkörper **32** im Profilkörper **10** mitverschoben. Eine solche Verschiebung ist möglich, da der Profilkörper **10** in Längsrichtung zu seinem Profil offen ist. Eine Verschiebung in Pfeilrichtungen **16B**, also quer zur Längserstreckung des Führungsschlitzes **12**, ist ebenfalls möglich, da die Einschnitte **30** in der Ankerplatte **14** ein Spiel im Führungsschlitz **12** ermöglichen. Dabei erweitert der Führungsansatz **28** die Vertiefung **34** im Klemmkörper **32**.

Die beiden Verankerungsglieder **14**, **20** sind derart bemessen, dass sie an ihren Berührungsflächen eine möglichst kleine metallische Wärmebrücke zwischen Innen- und Aussenschale bilden.

Als Befestigungsmittel zum Einmauern weist die Ankerplatte **14** gemäss Fig. 3 Löcher **36** auf.

Eine Mehrzahl von Ankern der vorstehend beschriebenen Art dient zum Verankern der beiden Mauerteile aneinander, wobei eine Verschiebung des einen Mauerteils relativ zum anderen keine Abstandsänderung bewirkt, da diese Anker eine parallele Verschiebung quer zu ihrer Achsrichtung ermöglichen. Damit werden Rissbildungen im Mauerwerk infolge Biegezugspannungen vermieden.

Zwischen den beiden Mauerteilen ist durch den erfindungsgemässen Anker jedoch in bezug auf deren Abstand voneinander eine starre Verankerung gewährleistet. Dies ist beispielsweise bei Windkräften wichtig, indem der äussere Mauerteil am inneren abgestützt und verankert ist. Ein federelastischer Anker, wie beispielsweise aus der CH-Patentschrift 441 679 bekannt, kann eine solche Aufgabe nicht erfüllen.

Eine Ankeranordnung mit einer starren Ankerkonsole und einem beweglichen Ankerkopf, welcher in unmittelbarer Nähe des verschiebbaren Bauteils montiert ist, gewährleistet auch die geforderte zwängsfreie Bewegung der Aussenschale. Im Gegensatz zu den bekannten Ankern treten in den hier beschriebenen Ankergliedern keine Biegebeanspruchungen auf.

Der erfindungsgemässe Anker verhindert eine Durchfeuchtung des Wärmedämmstoffes, da eventuell eindringendes Regenwasser, welches an der Innenseite der Aussenschale abläuft, am Ankerkopf abtropfen kann.

Anstelle der im Ausführungsbeispiel beschriebenen Verankerungsglieder in Form von Ankerstange **20** und Ankerplatte **14** ist es auch möglich, beiderseits Verankerungsstangen oder Verankerungsplatten anzuordnen.

Der Führungsschlitz **12** kann anstelle in einem Profilkörper kann auch im Verankerungsglied selbst angeordnet sein.

Es ist auch denkbar, den Führungsansatz anstelle an einer Ankerplatte an einer Ankerstange auszubilden oder zu befestigen. Der Profilkörper kann auch einen einerends oder beiderends offenen Führungsschlitz aufweisen, um das Einsetzen eines Führungsansatzes zu ermöglichen, der anders als im Ausführungsbeispiel geformt ist, beispielsweise als Kugel oder Scheibe.

Der beschriebene Anker ermöglicht mit der einfach ausgebildeten Stabform des starren Ankerbolzens einen planmässig horizontalen Einbau bzw. einen Einbau rechtwinklig zur Wandebene, so dass auch Zwängsspannungen vermieden und Windkräfte problemlos auf die tragenden Innenbauteile übertragen werden können.

Beim Einbau des Ankers ist darauf zu achten, dass die beiden Verankerungsglieder nicht nur rechtwinklig, sondern auch zueinander zentriert werden. Aus den Figuren 1 und 3 geht hervor, dass die Ankerstange **20** und die Ankerplatte **14** derart angeordnet sind, dass sie miteinander fluchten, also axial zueinander ausgerichtet sind. Dadurch ist gewährleistet, dass bei durch Winddruck erzeugten Kräften keine Biege- bzw. Knickbeanspruchungen auftreten können.

Durch den erfindungsgemässen Anker wird eine Nacharbeit an der Wärmedämmschicht vermieden, da diese lediglich von der Ankerstange durchdrungen wird.

Die gerade Ankerstange gewährleistet, dass durch ungehindertes Anlegen einer Winkellehre ein exakt zur Wandebene senkrechter Einbau möglich ist. Durch eine kontrollierbare Montage wird eine Schräglage vermieden.

Wenn die Ankerstange im Profilkörper **10** drehbar ist, kann auf eine Drehbarkeit der Ankerplatte **14** im Profilkörper **10** verzichtet werden.

Der erfindungsgemässe Anker verhindert einerseits Rissbildungen im Mauerwerk und ermöglicht andererseits die Verwendung relativ dünner Aussenschalen.

## Patentansprüche

1. Anker zum Verbinden von zwei zueinander parallelen, durch einen wärmedämmenden Zwischenraum voneinander getrennten Bauteilen, insbesondere Mauerteilen bei einem Schalenmauerwerk, mit zwei Verankerungsgliedern **(14, 20)**, die an den einander zugekehrten Enden durch Parallelverschiebungen **(16A, 16B)** quer zu ihren Längsachsen zulassende Verbindungsmittel **(10)** miteinander verbunden sind und von denen jedes Befestigungsmittel **(24, 36)** zum Befestigen in einem der Bauteile aufweist, wobei mindestens das erste **(20)** der Verankerungsglieder **(14, 20)** am Verbindungsmittel **(10)** lösbar befestigt ist und ein stangenförmiges gerades Ankerende aufweist, **dadurch gekennzeichnet**, dass in das als Profilkörper **(10)** mit einem Führungsschlitz **(12)** ausgebildete Verbindungsmittel eine in Längs- und Querrichtung zum Führungsschlitz **(12)** verschiebbar geführte Ankerplatte **(14)** als zweites Verankerungsglied zum ersten Verankerungsglied **(20)** zentrierbar eingesetzt ist.

2. Anker nach Anspruch 1, dadurch gekennzeichnet, dass das erste Verankerungsglied **(20)** als gerade Ankerstange ausgebildet und in das Verbindungsmittel **(10)** eingeschraubt ist.

3. Anker nach Anspruch 1 oder 2, dadurch gekennzeichnet, dass die Ankerplatte **(14)** mittels beiderseitige Einschnitte **(30)** im Führungsschlitz **(12)** in ihrer axialen Richtung im wesentlichen unverschiebbar geführt ist.

4. Anker nach Anspruch 3, dadurch gekennzeichnet, dass die Einschnitte **(30)** derart bemessen sind, dass ein zwischen den Einschnitten **(30)** gebildeter Steg **(31)** zur Erzielung der Bewegungsfreiheit in Querrichtung **(16B)** zum Führungsschlitz **(12)** mit einem seitlichen Spiel im Führungsschlitz **(12)** geführt ist.

5. Anker nach einem der vorstehenden Ansprüche, dadurch gekennzeichnet, dass das erste Verankerungsglied **(20)** mittels lose zusammengeschraubten Gewindeelementen **(18, 22)** mit dem Verbindungselement **(10)** verbunden ist.

6. Anker nach einem der vorstehenden Ansprüche, dadurch gekennzeichnet, dass zwischen den beiden Verankerungsgliedern **(14, 20)** ein Klemmkörper **(32)** angeordnet ist.

7. Anker nach Anspruch 6, dadurch gekennzeichnet, dass der vorzugsweise aus einem geschäumten Kunststoff bestehende Klemmkörper **(32)** im Profilkörper **(10)** angeordnet ist und dass die Ankerplatte **(14)** mit einem Eingriffselement **(28)** in den Klemmkörper **(32)** eingreift.

8. Anker nach Anspruch 7, dadurch gekennzeichnet, dass das Eingriffselement **(28)** an der Ankerplatte **(14)** eine geringere Breite als die Länge des Führungsschlitzes **(12)** aufweist und schlüsselartig durch Einstecken und Drehen um 90° in den Profilkörper **(10)** zur Vormontage einsetzbar ist.

9. Anker nach einem der vorstehenden Ansprüche dadurch gekennzeichnet dass das Befestigungsmittel an mindestens dem ersten als Ankerstange ausgebildeten Verankerungsglied **(20)** durch ein einmauerbares oder in einen Dübel einschraubbares Gewinde **(24)** gebildet ist.

10. Anker nach Anspruch 9, dadurch gekennzeichnet, dass das Gewinde **(24)** ein Holzschraubengewinde ist.

11. Anker nach einem der vorstehenden Ansprüche, dadurch gekennzeichnet dass die Ankerplatte **(14)** als Befestigungsmittel in ihrem einmauerbaren Abschnitt Löcher **(36)** aufweist.

## Claims

1. Anchor for joining two building elements, in particular masonry parts in cavity masonry work, which are parallel to one another and are separated from one another by a thermally insulating gap, having two anchoring members (14, 20) which are connected to one another at the mutually facing ends by connecting means (10) which permit parallel displacements (16A, 16B) transversely to their longitudinal axes, and each of which has fastening means (24, 36) for fastening in one of the building elements, at least the first one (20) of the anchoring members (14, 20) being releasably fastened to the connecting means (10) and having a rod-shaped straight anchor end, characterized in that an anchor plate (14) is inserted as a second anchoring member, so that it can be centred relative to the first anchoring member (20), into the connecting means, configured as a profile body (10) with a guide slot (12), the said anchor plate being displaceably guided in the longitudinal and transverse direction relative to the guide slot (12).

2. Anchor according to Claim 1, characterized in that the first anchoring member (20) is configured as a straight anchor rod and is screwed into the connecting means (10).

3. Anchor according to Claim 1 or 2, characterized in that the anchor plate (14) is guided in the guide slot (12) by means of notches (30) on both sides so as to be essentially non-displaceable in its axial direction.

4. Anchor according to Claim 3, characterized in that the notches (30) are dimensioned in such a way that a web (31) formed between the notches (30) is guided with lateral play in the guide slot (12) to achieve the freedom of movement in the transverse direction (16B) relative to the guide slot (12).

5. Anchor according to one of the preceding claims, characterized in that the first anchoring member (20) is connected to the connecting element (10) by means of threaded elements (18, 22) which are loosely screwed together.

6. Anchor according to one of the preceding claims, characterized in that a clamping body (32) is arranged between the two anchoring members (14, 20).

7. Anchor according to Claim 6, characterized in that the clamping body (32) which preferably consists of a foamed plastic material is arranged in the profile body (10), and in that the anchor plate (14) engages with an engagement element (28) in the clamping body (32).

8. Anchor according to Claim 7, characterized in that the engagement element (28) on the anchor plate (14) has a shorter width than the length of the guide slot (12) and can be inserted into the profile body (10) in the manner of a key by introducing it and turning it through 90° for preassembly.

9. Anchor according to one of the preceding claims, characterized in that the fastening means on at least the first anchoring member (20) configured as an anchor rod is formed by a screw thread (24) which can be bricked in or screwed into a plug.

10. Anchor according to Claim 9, characterized in that the screw thread (24) is a wood-screw thread.

11. Anchor according to one of the preceding claims, characterized in that the anchor plate (14) has holes (36) as fastening means in its section which can be bricked in.

## Revendications

1. Ancrage pour la liaison de deux éléments de construction parallèles, séparés l'un de l'autre par un espace intermédiaire calorifuge, en particulier des éléments de murs d'un ouvrage de maçonnerie à double paroi, ayant deux organes d'ancrage **(14, 20)**, qui sont reliés l'un à l'autre aux extrémités tournées l'une vers l'autre par des moyens de liaison **(10)** permettant des déplacements parallèles **(16A, 16B)** transversalement à leurs axes longitudinaux, et dont chacun présente des moyens de fixation **(24, 36)** pour la fixation dans l'un des éléments de construction, au moins le premier **(20)** des organes d'ancrage **(14, 20)** étant fixé de manière desserrable au moyen de liaison **(10)**, et présentant une extrémité d'ancrage droite en forme de tige, **caractérisé en ce que**, dans le moyen de liaison conçu en tant que corps profilé **(10)** avec une fente de guidage **(12)**, est insérée de manière centrable par rapport au premier organe d'ancrage **(20)**, une plaque d'ancrage **(14)** guidée de manière déplaçable dans une direction longitudinale et transversale à la fente de guidage **(12)**, en tant que deuxième organe d'ancrage.

2. Ancrage selon la revendication 1, caractérisé en ce que le premier organe d'ancrage **(20)** est conçu en tant que tige d'ancrage droite et est vissé dans le moyen de liaison **(10)**.

3. Ancrage selon la revendication 1 ou 2, caractérisé en ce que la plaque d'ancrage **(14)** est guidée de manière essentiellement non déplaçable au moyen d'encoches **(30)** des deux côtés dans la fente de guidage **(12)** dans sa direction axiale.

4. Ancrage selon la revendication 3, caractérisé en ce que les encoches **(30)** sont dimensionnées de telle sorte, qu'une traverse **(31)** formée entre les encoches **(30)** soit guidée avec un jeu latéral dans la fente de guidage **(12)** pour obtenir une liberté de mouvement dans la direction transversale **(16B)** à la fente de guidage **(12)**.

5. Ancrage selon l'une quelconque des revendications précédentes, caractérisé en ce que le premier organe d'ancrage **(20)** est relié à l'élément de liaison **(10)** au moyen d'éléments filetés **(18, 22)** vissés lâchement ensemble.

6. Ancrage selon l'une quelconque des revendications précédentes, caractérisé en ce qu'entre les deux organes d'ancrage **(14, 20)** est disposé un corps de serrage **(32)**.

7. Ancrage selon la revendication 6, caractérisé en ce que le corps de serrage **(32)**, composé de préférence d'une matière plastique alvéolaire, est disposé dans le corps profilé **(10)** et en ce que la plaque d'ancrage **(14)** s'engage dans le corps de serrage **(32)** avec un élément d'engagement **(28)**.

8. Ancrage selon la revendication 7, caractérisé en ce que l'élément d'engagement **(28)** présente une largeur plus petite au niveau de la plaque d'ancrage **(14)** que la longueur de la fente de guidage **(12)**, et peut être utilisé pour le prémontage, de manière similaire à une clé, par insertion et rotation de 90° dans le corps profilé **(10)**.

9. Ancrage selon l'une quelconque des revendications précédentes, caractérisé en ce que le moyen de fixation est formé sur au moins le premier organe d'ancrage **(20)** conçu en tant que tige d'ancrage par un filetage **(24)** scellable ou vissable dans une cheville.

10. Ancrage selon la revendication 9, caractérisé en ce que le filetage **(24)** est un filetage de vis à bois.

11. Ancrage selon l'une quelconque des revendications précédentes, caractérisé en ce que la plaque d'ancrage **(14)** présente des trous **(36)** en tant que moyen de fixation dans sa partie scellable.
